# EUROPÄISCHE PATENTSCHRIFT

(11) **EP 3 523 496 B1**
(45) Veröffentlichungstag und Bekanntmachung des Hinweises auf die Patenterteilung: **02.12.2020**
(21) Anmeldenummer: 16787756.2
(22) Anmeldetag: 10.10.2016
(51) Int. Cl.: E21B 10/38, E21B 10/54, E21B 10/56, C21B 7/12

(54) **BOHRKRONE**
DRILLING CROWN
COURONNE DE FORAGE

(43) Veröffentlichungstag der Anmeldung: 14.08.2019
(73) Patentinhaber: TMT - Tapping Measuring Technology Sarl., L-1122 Luxemburg (LU)
(72) Erfinder: CLESEN, Romain, 8528 Colpach Haut (LU); MEIER, Gerhard, 54290 Trier (DE)
(74) Vertreter: advotec.
(86) Internationale Anmeldenummer: PCT/EP2016/074231
(87) Internationale Veröffentlichungsnummer: WO 2018/068818

(56) Entgegenhaltungen:
- WO-A1-03/012244
- RU-C1- 2 581 059

## Beschreibung

Die vorliegende Erfindung betrifft eine Bohrkrone zum Bohren, insbesondere Drehschlagbohren, eines Lochs, insbesondere eines Stichlochs eines Schmelzofens, wobei die Bohrkrone einen Bohrkopf mit zumindest einem Hartmaterialeinsatz und einen Grundkörper zur Verbindung mit einem Antriebselement aufweist, wobei der Hartmaterialeinsatz in eine in einer axialen Endfläche des Bohrkopfs ausgebildete Aufnahme eingesetzt ist, derart, dass der Hartmaterialeinsatz mit zumindest einer Kopfschneidkante die axiale Endfläche überragt.

Eine Bohrkrone der eingangs genannten Art ist aus der RU 2 581 059 C1 bekannt. Die bekannte Bohrkrone weist auf einer axialen Endfläche eines Bohrkopfs angeordnete Hartmetalleinsätze auf, die in nutförmigen Ausnehmungen aufgenommen sind und jeweils eine die axiale Endfläche überragende Kopfschneidkante aufweisen. Zur Befestigung der Hartmetalleinsätze sind diese über eine Hartlotverbindung in den nutförmigen Aufnahmen gesichert.

Um eine ausreichend haltbare Verbindung der Hartmetalleinsätze mit dem Bohrkopf zu erreichen, ist eine im Wesentlichen vollflächige stoffschlüssige Verbindung der Hartmetalleinsätze mit den im Bohrkopf ausgebildeten Aufnahmen erforderlich. Dabei erfordert die Herstellung der Hartlotverbindung zwischen dem Bohrkopf und den Hartmetalleinsätzen zwei Verfahrensschritte, wobei in dem ersten Verfahrensschritt der Bohrkopf erwärmt und die die Kontaktfläche zu den Hartmetalleinsätzen ausbildende Oberfläche der Aufnahmen mit einem Lotmaterialauftrag versehen wird. Nach dem Einsetzen der Hartmetalleinsätze in die Aufnahmen erfolgt in einem zweiten Verfahrensschritt die Erwärmung der Hartmetalleinsätze, um die gewünschte Lotverbindung zwischen dem Bohrkopf und den Hartmetalleinsätzen herzustellen.

Eine Schweißverbindung zwischen den Hartmetalleinsätzen und dem Bohrkopf, die das zur Herstellung einer Hartlotverbindung erforderliche Aufwärmen der über die Lotverbindung miteinander zu verbindenden Bauteile überflüssig machen würde, kann wegen der relativ geringen Temperaturbelastbarkeit der Hartmetalleinsätze nicht durchgeführt werden.

Um trotz der vorstehend erwähnten geringen Temperaturbelastbarkeit der insbesondere in Hartmetall ausgeführten Hartmaterialeinsätze ein Schweißverfahren zur Herstellung einer Verbindung zwischen Hartmaterialeinsätzen und einem Bohrkopf einer Bohrkrone einsetzen zu können, wird beispielsweise in der WO 03/012244 A1 vorgeschlagen, keine direkte, sondern eine mittelbare Schweißverbindung zwischen dem Bohrkopf der Bohrkrone und den in Aufnahmen des Bohrkopfs eingesetzten Hartmaterialeinsätzen dadurch zu ermöglichen, dass die Hartmaterialeinsätze vor dem Einsetzen in die Aufnahmen mit einer die Hartmaterialeinsätze formschlüssig aufnehmenden Hülse versehen werden und nach dem Einsetzen der mit der Hülse versehenen Hartmaterialeinsätze ein Verschweißen der Hülsen mit dem Bohrkopf erfolgt.

Dieses Verfahren ermöglicht zwar eine Sicherung der Hartmaterialeinsätze im Bohrkopf einer Bohrkrone, bei der auch eine Schweißverbindung zum Einsatz kommt, jedoch erfordert das bekannte Verfahren die Bereitstellung eines zusätzlichen Bauteils, das darüber hinaus wegen des zwischen dem zusätzlichen Bauteil und den Hartmaterialeinsätzen notwendigen Formschlusses noch als Hülse ausgebildet sein muss.

Der vorliegenden Erfindung liegt die Aufgabe zugrunde, eine Bohrkrone vorzuschlagen, die eine thermisch belastbare und zugleich einfach herstellbare mechanische Verbindung zwischen den Hartmaterialeinsätzen und einem Bohrkopf der Bohrkrone ermöglicht.

Zur Lösung dieser Aufgabe weist die erfindungsgemäße Bohrkrone die Merkmale des Anspruchs 1 auf.

Erfindungsgemäß ist der gegenüberliegend einem im Hartmaterialeinsatz ausgebildeten Rücksprung angeordnete Flankenabschnitt mit einem zumindest anteilig aus einem Schweißmaterial gebildeten, über das Schweißmaterial mit dem Bohrkopf stoffschlüssig verbundenen und in den Rücksprung zur Ausbildung einer formschlüssigen Verbindung mit dem Hartmaterialeinsatz hinein ragenden Materialsteg versehen.

Die erfindungsgemäße Bohrkrone weist demnach mittels des in den Rücksprung des Hartmaterialeinsatzes eingreifenden Materialstegs eine Eingriffsverbindung auf, die in Kombination mit den einander gegenüberliegenden Flankenabschnitten den Hartmaterialeinsatz in seiner Relativposition gegenüber dem Bohrkopf eindeutig fixiert, so dass eine definierte Positionierung der an dem Hartmaterialeinsatz ausgebildeten Kopfschneidkante im Bohrkopf gesichert ist, und somit reproduzierbar die gewünschte Schneidwirkung der Kopfschneidkante während des Bohrvorgangs erzielbar ist. Dabei kann der Materialsteg grundsätzlich beliebig ausgeführt sein, und muss demnach insbesondere keine an die äußere Form des Hartmaterialeinsatzes ausgebildete Gestalt aufweisen. Vielmehr ist es möglich, den Materialsteg einfach riegel- oder quaderförmig auszubilden, um den erforderlichen Eingriff in den Rücksprung des Hartmaterialeinsatzes zu ermöglichen.

Die Verbindung des formschlüssig in den Hartmaterialeinsatz eingreifenden Materialstegs mit dem Bohrkopf ist über das Schweißmaterial als Schweißverbindung stoffschlüssig ausgeführt; anders als bei einer Hülse, die nicht nur zur Aufnahme des Hartmaterialeinsatzes eine Anpassung an die Form des Hartmaterialeinsatzes, sondern auch in ihrer Formgestaltung an die Aufnahme im Bohrkopf angepasst sein muss, kann der Materialsteg einfach über einen Verbindungsstoß an die Flanke der Aufnahme angeschweißt werden.

Besonders vorteilhaft ist es, dass zur Herstellung einer thermisch und mechanisch belastbaren Verbindung der in den Rücksprung des Hartmaterialeinsatzes ragende Materialsteg vollständig aus Schweißmaterial gebildet sein kann, so dass abgesehen von dem Schweißmaterial selbst kein weiteres Material oder Bauteil notwendig ist, um die Verbindung zwischen dem Hartmaterialeinsatz und dem Bohrkopf herzustellen.

Besonders vorteilhaft ist es, wenn der Materialsteg als Schweißpunkt ausgebildet ist, so dass die Herstellung der Schweißverbindung abgesehen von der Zuführbewegung eines Schweißkopfes zur Schweißstelle keine weitere Relativbewegung zwischen dem Schweißkopf und dem Bohrkopf erfordert.

Wenn der Schweißpunkt sowohl eine im Hartmaterialeinsatz an den Rücksprung anschließend ausgebildete Ausnehmung als auch eine in dem gegenüberliegenden Flankenabschnitt der Aufnahme ausgebildete Ausnehmung zumindest teilweise ausfüllt, wird die Herstellung einer besonders belastbaren Schweißpunktverbindung möglich.

Vorzugsweise weist die Aufnahme im Bohrkopf bezogen auf eine Rotationsachse des Bohrkopfs eine im Wesentlichen radiale Längserstreckung auf und am radial äußeren Ende eine Öffnung auf, wobei der eine entsprechende radiale Längserstreckung aufweisende Hartmaterialeinsatz derart in der Aufnahme aufgenommen ist, dass der Hartmaterialeinsatz mit einem bezogen auf die Rotationsachse radialen Überstand eine Umfangsfläche des Bohrkopfs überragt.

Hierdurch wird es möglich, den Hartmaterialeinsatz so auszugestalten, dass sich dessen Kopfschneidkante über den peripheren Rand der axialen Endfläche des Bohrkopfs hinaus erstreckt.

Insbesondere bei einer derartig lang ausgestalteten Kopfschneidkante ist es zur weitergehenden Stabilisierung des Hartmaterialeinsatzes, die insbesondere dem Auftreten von Schwingungen der Hartmaterialeinsätze entgegenwirkt, vorteilhaft, den Hartmaterialeinsatz mit einem zur Rotationsachse des Bohrkopfs im Wesentlichen parallelen Haltefortsatz zu versehen, der in eine in einem Aufnahmeboden der Aufnahme ausgebildeten Bodenausnehmung eingreift.

Eine besonders effektive Ausgestaltung des Hartmaterialeinsatzes, die zur Erhöhung der Leistung beiträgt, wird möglich, wenn der radiale Überstand des Hartmaterialeinsatzes eine Umfangsschneidkante ausbildet, die sich im Wesentlichen parallel zur Rotationsachse des Bohrkopfs erstreckt.

Wenn sich die Umfangsschneidkante ausgehend von der die axiale Endfläche des Bohrkopfs überragenden Kopfschneidkante über den Aufnahmeboden der Aufnahme hinaus erstreckt, derart, dass ein Schneidkantenfuß der Umfangsschneidkante in einer zweiten Bodenausnehmung im Aufnahmeboden der Aufnahme aufgenommen ist, wird für eine weitere dem Auftreten von Schwingungen des Hartmaterialeinsatzes entgegenwirkende Abstützung des Hartmaterialeinsatzes im Bohrkopf gesorgt.

Vorzugsweise sind mehrere jeweils in einer Aufnahme eingesetzte Hartmaterialeinsätze über den Umfang der Endfläche des Bohrkopfs verteilt angeordnet.

Besonders bevorzugt ist es, wenn zumindest zwei Hartmaterialeinsätze bezogen auf die Rotationsachse des Bohrkopfs eine unterschiedliche radiale Längserstreckung aufweisen, derart, dass radial innere Enden der Kopfschneidkanten einen unterschiedlichen Abstand zur Rotationsachse des Bohrkopfs aufweisen, so dass die Schnittleistung der Bohrkrone weiter optimiert werden kann.

Anstatt einer Ausgestaltung der Bohrkrone mit Hartmaterialeinsätzen, die eine definierte radiale Längserstreckung im Bohrkopf aufweisen, kann auch eine Ausgestaltung der Bohrkrone vorgesehen werden, bei der die Aufnahme zylinderförmig, insbesondere als Bohrung, ausgebildet ist, und der Hartmaterialeinsatz einen im Wesentlichen komplementär zur Aufnahme ausgebildeten, in die Aufnahme eingesetzten Haltefortsatz aufweist.

Ein drehrichtungsunabhängiger Betrieb der Bohrkrone wird möglich, wenn der Hartmaterialeinsatz eine erste und eine zweite Kopfschneidkante aufweist, die parallel zueinander angeordnet sind und sich radial zur Rotationsachse der Bohrkrone erstrecken.

Wenn die im Hartmaterialeinsatz ausgebildete Ausnehmung eine an einen Absatz zur Ausbildung des Rücksprungs anschließende Abflachung aufweist, die sich bis zu einer Kopfschneidkante erstreckt, ist für eine besonders gute Zugänglichkeit der Ausnehmung bei der Applikation des Schweißmaterials zur Ausbildung des Materialstegs gesorgt.

Vorzugsweise ist die Abflachung in einer zur Kopfschneidkante rechtwinklig angeordneten Ebene angeordnet.

Besonders vorzugsweise weist der Hartmaterialeinsatz gegenüberliegend der Abflachung und oberhalb des Haltefortsatzes einen sich in Richtung der Kopfschneidkante erstreckenden, den Gegenflankenabschnitt überragenden radialen Überstand auf, so dass die Länge der Kopfschneidkante nicht durch die Abflachung beschränkt wird.

Eine effektive Ausnutzung der axialen Endfläche des Bohrkopfs wird möglich, wenn mehrere jeweils in eine Aufnahme eingesetzte Hartmaterialeinsätze über die Endfläche des Bohrkopfs verteilt angeordnet sind.

Nachfolgend wird eine bevorzugte Ausführungsform der Bohrkrone anhand der Zeichnung näher erläutert.

Es zeigen:
- **Fig. 1**: eine isometrische Darstellung eines Grundkörpers einer ersten Ausführungsform einer Bohrkrone mit in einer axialen Endfläche ausgebildeten Aufnahmen zur Aufnahme von Hartmaterialeinsätzen;
- **Fig. 2**: einen Hartmetalleinsatz in isometrischer Darstellung;
- **Fig. 3**: eine isometrische Darstellung einer Bohrkrone mit in den Aufnahmen der axialen Endfläche eingesetzten Hartmaterialeinsätzen;
- **Fig. 4**: die in **Fig. 3** dargestellte Bohrkrone in einer geänderten Ansicht;
- **Fig. 5**: die in den Aufnahmen eingesetzten und mit Materialstegen formschlüssig gesicherten Hartmaterialeinsätze;
- **Fig. 6**: eine Draufsicht auf einer Aufnahme der axialen Endfläche des Grundkörpers eingesetzten Hartmaterialeinsatzes mit einem in einer ersten Ausführungsform ausgebildeten Materialsteg;
- **Fig. 7**: eine **Fig. 6** entsprechende Darstellung mit einer weiteren Ausführungsform des Materialstegs;
- **Fig. 8**: ein Anschlussstück zur Ausbildung des in **Fig. 7** dargestellten Materialstegs;
- **Fig. 9**: eine Bohrkrone gemäß einer zweiten Ausführungsform;
- **Fig. 10**: einen Hartmaterialeinsatz der in **Fig. 9** dargestellten Bohrkrone in Einzeldarstellung.

**Fig. 1** zeigt einen Bohrkopf 10 zur Ausbildung einer in **Fig. 5** dargestellten Bohrkrone 11. Der Bohrkopf 10 weist einen Grundkörper 12 auf, der bei Anschluss an ein nicht näher dargestelltes geeignetes Antriebselement einer Antriebseinrichtung um eine Rotationsachse R rotiert.

Der Grundkörper 12 weist eine axiale Endfläche 13 auf, die mit Aufnahmen 14 versehen ist, welche zur Herstellung der Bohrkrone 11 mit Hartmaterialeinsätzen 16, die beispielsweise als Formkörper aus Wolframcarbid ausgebildet sein können, versehen werden. Beim Einsatz der Bohrkrone 11 zum Bohren eines Stichlochs wird die mit den Hartmaterialeinsätzen 16 bestückte axiale Endfläche 13 mit Anpressdruck gegen die das Stichloch verschließende Stopfmasse gerichtet, um ein drehendes oder drehschlagendes Bohren auszuführen, wobei im letzteren Fall die Rotationsachse gleichzeitig auch Schlagachse ist. Die Aufnahmen 14 sind im vorliegenden Fall mit ihren Längsachsen 15 senkrecht zur Rotationsachse R und jeweils radial ausgerichtet.

Wie insbesondere aus einer Zusammenschau der **Fig. 2** und **3** deutlich wird, weist ein Formkörper 17 des Hartmaterialeinsatzes 16 an einer oberen Längskante eine Kopfschneide 18 und an einem axialen Ende eine Umfangsschneidkante 19 auf. Zur Herstellung der in der **Fig. 5** dargestellten Bohrkrone 11 wird eine der Anzahl der Aufnahmen 14 entsprechende Anzahl der Hartmaterialeinsätzen 16 in die Aufnahmen 14 eingesetzt, und zwar derart, dass sich ein an einer Unterseite 20 des Formkörpers 17 ausgebildeter Haltefortsatz 21 in eine Bodenausnehmung 22 eines Aufnahmebodens 23 der Aufnahme 14 im Wesentlichen parallel zu der Rotationsachse 12 erstreckt.

Weiterhin weist der Formkörper 17 an seiner Unterseite 20 einen weiteren, durch einen Schneidkantenfuß 24 der Umfangsschneidkante 19 gebildeten Fortsatz auf, der in eine zweite Bodenausnehmung 25 des Aufnahmebodens 23 eingreift, die im Bereich einer am äußeren radialen Ende der Aufnahme 14 ausgebildeten Öffnung 26 angeordnet ist, so dass die Umfangsschneidkante 19 einen radialen Überstand ausbildet, der eine Umfangsfläche 28 des Grundkörpers überragt.

Wie insbesondere aus einer Zusammenschau der **Fig. 1** bis **4** hervorgeht, werden zur Herstellung der in **Fig. 5** dargestellten Bohrkrone 11 die Hartmaterialeinsätze 16 derart in die Aufnahmen 14 der axialen Endfläche 13 des Bohrkopfs 10 eingesetzt, dass die Hartmaterialeinsätze 16 zwischen einem Flankenabschnitt 29 und einem gegenüberliegenden Gegenflankenabschnitt 30 der Aufnahmen 14, die im vorliegenden Fall parallel zur Längsachse 15 der Aufnahmen 14 verlaufen, aufgenommen sind. Dabei sind die Hartmaterialeinsätze 16 mit einer Vorderseite 31 benachbart dem Flankenabschnitt 29 und mit einer Rückseite 32 benachbart dem Gegenflankenabschnitt 30 angeordnet.

An der Rückseite 32 sind die Hartmaterialeinsätze 16 mit einer an einen Rücksprung 33 anschließend ausgebildeten Ausnehmung 40 versehen, die gegenüberliegend einer im Gegenflankenabschnitt 30 ausgebildeten Ausnehmung 34 angeordnet ist, wobei die Ausnehmungen 40, 34 im vorliegenden Fall derart komplementär ausgebildet sind, dass die Ausnehmungen 40 und 34 sich zumindest bereichsweise zu einer bohrungsförmigen Ausnehmung ergänzen, die zumindest teilweise einen Aufnahmeraum für einen Materialsteg 35, wie in **Fig. 6** dargestellt, oder einen Materialsteg 36, wie in **Fig. 7** dargestellt, ausbildet.

Die Ausbildung des Materialstegs 35 erfolgt ausgehend von der in **Fig. 4** dargestellten Konfiguration, bei der die Hartmaterialeinsätze 16 in die Aufnahmen 14 eingesetzt sind und sich die Ausnehmungen 40 in den Hartmaterialeinsätzen 16 gegenüberliegend den Ausnehmungen 34 in den Gegenflankenabschnitten 30 der Aufnahmen 14 befinden, derart, dass durch eine punktförmige Auftragsschweißung, bei der Schweißmaterial 37 in die Ausnehmung 34 eingebracht und mit dem Gegenflankenabschnitt 30 der Ausnehmung 14 verschweißt wird, der Materialsteg 35 derart ausgebildet wird, dass sich dieser von der Ausnehmung 34 in dem Gegenflankenabschnitt 30 bis in die Ausnehmung 40 der Hartmaterialeinsätze 16 hinein erstreckt. Dabei wird zwischen dem Schweißmaterial 37 und dem Grundkörper 14 eine stoffschlüssige Verbindung ausgebildet. Der sich bei der Auftragsschweißung aus dem Schweißmaterial bildende Materialsteg 35 greift formschlüssig in die Ausnehmung 40 in den Hartmaterialeinsätzen 14 ein, ohne dass eine stoffschlüssige Verbindung erfolgt. Je nach Dimensionierung des den Materialsteg 35 ausbildenden Schweißmaterials 37 kann eine Druckkraft von dem Materialsteg 35 auf die Hartmaterialeinsätze 16 ausgeübt werden, die dazu führt, dass sich die Vorderseiten 31 der Hartmaterialeinsätze 16 kraftschlüssig an die Flankenabschnitte 29 der im Grundkörper 14 ausgebildeten Aufnahmen 14 anlegen und somit eine exakt definierte Relativanordnung der Hartmaterialeinsätze 16 zur Erzielung einer entsprechend exakt definierten Schneidengeometrie auf der axialen Endfläche 13 realisierbar ist.

Insbesondere in dem Fall, wenn die Aufprägung der sich aus der Auftragsschweißung ergebenden, auf die Hartmaterialeinsätze 16 wirkenden Druckkraft über einen möglichst gleichmäßigen Flächenkontakt auf die Hartmaterialeinsätze 16 erfolgen soll, ist es vorteilhaft, wenn, wie im Fall des Materialstegs 36, der Materialsteg 36 nicht ausschließlich aus dem Schweißmaterial 37 gebildet ist, sondern zur Ausbildung einer definierten Kontaktkontur 38, die der Ausnehmung 40 im Formkörper 17 der Hartmaterialeinsätze 16 angepasst ist, ein Anschlussstück 39 aus einem schweißbaren Material in die Ausnehmung 40 des Formkörpers 17 eingreift.

Das Anschlussstück 39 fungiert somit nicht nur als formschlüssiger Eingriffskörper, sondern auch als Krafteinleitung zur definierten Übertragung der durch die Auftragsschweißung generierten Druckkraft auf die Hartmaterialeinsätze 16.

Bei der in **Fig. 9** dargestellten Bohrkrone 41 ist ein Bohrkopf 42 mit Hartmaterialeinsätzen 43 versehen, die in zylinderförmig ausgebildeten Aufnahmen 44 aufgenommen sind, wobei die Hartmaterialeinsätze 43 einen im Wesentlichen komplementär zur Aufnahme 44 ausgebildeten, in die Aufnahme 44 eingesetzten Haltefortsatz 45 aufweisen. **Fig. 10** zeigt einen Hartmaterialeinsatz 43 in Einzeldarstellung.

Die Hartmaterialeinsätze 43 weisen eine erste Kopfschneidkante 46 und eine zweite Kopfschneidkante 47 auf, die parallel zueinander angeordnet sind und sich radial zur Rotationsachse R der Bohrkrone 41 erstrecken.

In den Hartmaterialeinsätzen 43 jeweils ausgebildete Ausnehmungen 48 weisen eine an einen Absatz zur Ausbildung eines Rücksprungs 49 anschließende Abflachung 50 auf, die sich bis zu den Kopfschneidkanten 46, 47 erstreckt und in einer zu den Kopfschneidkante 46, 47 rechtwinklig angeordneten Ebene angeordnet ist. Zwischen einem Flankenabschnitt 54 und der Abflachung 50 erstreckt sich ein durch eine Aufschweißung aus Schweißmaterial 37 auf dem Flankenabschnitt 54 ausgebildeter Materialsteg 53 formschlüssig in die Ausnehmung 48 hinein.

Gegenüberliegend der Abflachung 50 und oberhalb des Haltefortsatzes 45 weisen die Hartmaterialeinsätze 43 einen sich in Richtung der Kopfschneidkanten 46, 47 erstreckenden, einen Gegenflankenabschnitt 51 überragenden radialen Überstand 52 auf.

## Patentansprüche

1. Bohrkrone (11, 41) zum Bohren, insbesondere Drehschlagbohren, eines Lochs, insbesondere eines Stichlochs eines Schmelzofens, wobei die Bohrkrone (11, 41) einen Bohrkopf (10, 42) mit zumindest einem Hartmaterialeinsatz (16, 43) und einen Grundkörper (12) zur Verbindung mit einem Antriebselement aufweist, wobei der Hartmaterialeinsatz (16, 43) in eine in einer axialen Endfläche (13) des Bohrkopfs (10, 42) ausgebildete Aufnahme (14, 44) eingesetzt ist, derart, dass der Hartmaterialeinsatz (16, 43) mit zumindest einer Kopfschneidkante (18, 46, 47) die axiale Endfläche (13) überragt,
**dadurch gekennzeichnet,**
**dass** die Aufnahme (14, 44) einen Flankenabschnitt (29, 54) und einen dem Flankenabschnitt gegenüberliegenden Gegenflankenabschnitt (30, 51) aufweist, zwischen denen der Hartmaterialeinsatz (16, 43) angeordnet ist, wobei der gegenüberliegend einem im Hartmaterialeinsatz (16, 43) ausgebildeten Rücksprung (33, 49) angeordnete Flankenabschnitt (29, 54) mit einem zumindest anteilig aus einem Schweißmaterial (37) gebildeten, über das Schweißmaterial (37) mit dem Bohrkopf (10, 42) stoffschlüssig verbundenen und in den Rücksprung (33, 49) zur Ausbildung einer formschlüssigen Verbindung mit dem Hartmaterialeinsatz (16, 43) hineinragenden Materialsteg (35, 36, 53) versehen ist.

2. Bohrkrone (11, 41) nach Anspruch 1,
**dadurch gekennzeichnet,**
**dass** der in den Rücksprung (33, 49) des Hartmaterialeinsatzes (16, 43) ragende Materialsteg (35, 53) vollständig aus Schweißmaterial (37) gebildet.

3. Bohrkrone (11, 41) nach Anspruch 2,
**dadurch gekennzeichnet,**
**dass** der Materialsteg (35, 53) als Schweißpunkt ausgebildet ist.

4. Bohrkrone (11) nach Anspruch 2 oder 3,
**dadurch gekennzeichnet,**
**dass** der Materialsteg (35) sowohl eine im Hartmaterialeinsatz (16) an den Rücksprung anschließend ausgebildete Ausnehmung (40) als auch eine in dem gegenüberliegenden Flankenabschnitt (29) der Aufnahme (14) ausgebildete Ausnehmung (34) zumindest teilweise ausfüllt.

5. Bohrkrone (11) nach einem der vorangehenden Ansprüche,
**dadurch gekennzeichnet,**
**dass** die Aufnahme (14) im Bohrkopf (10) bezogen auf eine Rotationsachse R des Bohrkopfs (10) eine im Wesentlichen radiale Längserstreckung aufweist und am radial äußeren Ende eine Öffnung (26) aufweist, wobei der eine entsprechende radiale Längserstreckung aufweisende Hartmaterialeinsatz (16) derart in der Aufnahme (14) aufgenommen ist, dass der Hartmaterialeinsatz (16) mit einem bezogen auf die Rotationsachse R radialen Überstand (27) eine Umfangsfläche (28) des Bohrkopfs (10) überragt.

6. Bohrkrone (11) nach einem der vorangehenden Ansprüche,
**dadurch gekennzeichnet,**
**dass** der Hartmaterialeinsatz (16) zumindest einen zur Rotationsachse R des Bohrkopfs (10) im Wesentlichen parallelen Haltefortsatz (21) aufweist, der in eine in einem Aufnahmeboden (23) der Aufnahme (14) ausgebildete Bodenausnehmung (22) eingreift.

7. Bohrkrone (11) nach Anspruch 5 oder 6,
**dadurch gekennzeichnet,**
**dass** der radiale Überstand (27) des Hartmaterialeinsatzes (16) eine Umfangsschneidkante (19) ausbildet, die sich im Wesentlichen parallel zur Rotationsachse R des Bohrkopfs (10) erstreckt.

8. Bohrkrone (11) nach Anspruch 7,
**dadurch gekennzeichnet,**
**dass** sich die Umfangsschneidkante (19) ausgehend von der die axiale Endfläche (13) des Bohrkopfs (10) überragenden Kopfschneidkante (18) über den Aufnahmeboden (23) der Aufnahme (14) hinaus erstreckt, derart, dass ein Schneidkantenfuß (24) der Umfangsschneidkante (19) in einer zweiten Bodenausnehmung (25) im Aufnahmeboden (23) der Aufnahme (14) aufgenommen ist.

9. Bohrkrone (11) nach einem der vorangehenden Ansprüche,
**dadurch gekennzeichnet,**
**dass** mehrere jeweils in eine Aufnahme (14) eingesetzte Hartmaterialeinsätze (16) über den Umfang der Endfläche (13) des Bohrkopfs (10) verteilt angeordnet sind.

10. Bohrkrone (11) nach Anspruch 9,
**dadurch gekennzeichnet,**
**dass** zumindest zwei Hartmaterialeinsätze (16) bezogen auf die Rotationsachse R des Bohrkopfs (10) eine unterschiedliche radiale Längserstreckung aufweisen, derart, dass radial innere Enden der Kopfschneidkanten (18) einen unterschiedlichen Abstand zur Rotationsachse R des Bohrkopfs (10) aufweisen.

11. Bohrkrone (41) nach einem der Ansprüche 1 bis 4,
**dadurch gekennzeichnet,**
**dass** die Aufnahme (44) zylinderförmig, insbesondere als Bohrung, ausgebildet ist, und der Hartmaterialeinsatz (43) einen im Wesentlichen komplementär zur Aufnahme (44) ausgebildeten, in die Aufnahme (44) eingesetzten Haltefortsatz (45) aufweist.

12. Bohrkrone (41) nach Anspruch 11,
**dadurch gekennzeichnet,**
**dass** der Hartmaterialeinsatz (43) eine erste und eine zweite Kopfschneidkante (46, 47) aufweist, die parallel zueinander angeordnet sind und sich radial zur Rotationsachse R der Bohrkrone (41) erstrecken.

13. Bohrkrone (41) nach Anspruch 11 oder 12,
**dadurch gekennzeichnet,**
**dass** die im Hartmaterialeinsatz (43) ausgebildete Ausnehmung (48) eine an einen Absatz zur Ausbildung des Rücksprungs (49) anschließende Abflachung (50) aufweist, die sich bis zu einer Kopfschneidkante (46, 47) erstreckt.

14. Bohrkrone (41) nach Anspruch 13,
**dadurch gekennzeichnet,**
**dass** die Abflachung (50) in einer zur Kopfschneidkante (46, 47) rechtwinklig angeordneten Ebene angeordnet ist.

15. Bohrkrone (41) nach Anspruch 14,
**dadurch gekennzeichnet,**
**dass** der Hartmaterialeinsatz (43) gegenüberliegend der Abflachung (50) und oberhalb des Haltefortsatzes (45) einen sich in Richtung der Kopfschneidkante (46, 47) erstreckenden, den Gegenflankenabschnitt (51) überragenden radialen Überstand (52) aufweist.

16. Bohrkrone (41) nach einem Ansprüche 11 bis 15,
**dadurch gekennzeichnet,**
**dass** mehrere jeweils in eine Aufnahme (44) eingesetzte Hartmaterialeinsätze (16, 43) über die axiale Endfläche des Bohrkopfs (42) verteilt angeordnet sind.

## Claims

1. A drill bit (11, 41) for the drilling, in particular the rotary percussive drilling, of a hole, in particular a tap hole of a melting furnace, the drill bit (11, 41) comprising a drill head (10, 42), which has at least one hard material insert (16, 43), and a base body (12) for connecting the drill bit to a driving element, the hard material insert (16, 43) being inserted into a seat (14, 44), which is formed in an axial end face (13) of the drill head (10, 42), in such a manner that at least a head cutting edge (18, 46, 47) of the hard material insert (16, 43) protrudes beyond the axial end face (13),
**characterized in that**
the seat (14, 44) has a flank portion (29, 54) and an opposite flank portion (30, 51) located opposite the flank portion, between which the hard material insert (16, 43) is disposed, the flank portion (29, 54), which is disposed opposite a recess (33, 49) formed in the hard material insert (16, 43), being provided with a material projection (35, 36, 53) which is at least partially made of a welding material (37), is bonded to the drill head (10, 42) via the welding material (37) and protrudes into the recess (33, 49) so as to establishing a form-fitting connection with the hard material insert (16, 43).

2. The drill bit (11, 41) according to claim 1,
**characterized in that**
the material projection (35, 53) protruding into the recess (33, 49) of the hard material insert (16, 43) is made entirely of welding material (37).

3. The drill bit (11, 41) according to claim 2,
**characterized in that**
the material projection (35, 53) is a weld spot.

4. The drill bit (11) according to claim 2 or 3,
**characterized in that**
the material projection (35) at least partially fills both a clearance (40) formed adjacent to the recess in the hard material insert (16) and a clearance (34) formed in the opposite flank portion (29) of the seat (14).

5. The drill bit (11) according to any one of the preceding claims,
**characterized in that**
the length of the seat (14) in the drill head (10) extends essentially radially with respect to an axis of rotation R of the drill head (10) and the seat (14) has an opening (26) at the radially outer end, the hard material insert (16), whose length extends in the same radial direction, being accommodated in the seat (14) in such a manner that the hard material insert (16) protrudes beyond a circumferential surface (28) of the drill head (10) by a protrusion (27) which extends radially with respect to the axis of rotation R.

6. The drill bit (11) according to any one of the preceding claims,
**characterized in that**
the hard material insert (16) has at least one retaining extension (21) which is essentially parallel to the axis of rotation R of the drill head (10) and which engages into a bottom clearance (22) formed in a seat bottom (23) of the seat (14).

7. The drill bit (11) according to claim 5 or 6,
**characterized in that**
the radial protrusion (27) of the hard material insert (16) forms a circumferential cutting edge (19) which extends essentially parallel to the axis of rotation R of the drill head (10).

8. The drill bit (11) according to claim 7,
**characterized in that**,
starting from the head cutting edge (18), which protrudes beyond the axial end face (13) of the drill head (10), the circumferential cutting edge (19) extends beyond the seat bottom (23) of the seat (14) in such a manner that a cutting edge leg (24) of the circumferential cutting edge (19) is accommodated in a second bottom clearance (25) in the seat bottom (23) of the seat (14).

9. The drill bit (11) according to any one of the preceding claims,
**characterized in that**
multiple hard material inserts (16), each inserted into a seat (14), are distributed across the circumference of the end face (13) of the drill head (10).

10. The drill bit (11) according to claim 9,
**characterized in that**
at least two hard material inserts (16) have different radial lengths with respect to the axis of rotation R of the drill head (10) in such a manner that radially inner ends of the head cutting edges (18) have different distances from the axis of rotation R of the drill head (10).

11. The drill bit (41) according to any one of claims 1 to 4,
**characterized in that**
the seat (44) is cylindrical, in particular a drill hole, and the hard material insert (43) has a retaining extension (45) which is essentially complementary to the seat (44) and inserted into the seat (44).

12. The drill bit (41) according to claim 11,
**characterized in that**
the hard material insert (43) has a first and a second head cutting edge (46, 47) which are disposed parallel to each other and extend radially to the axis of rotation R of the drill bit (41).

13. The drill bit (41) according to claim 11 or 12,
**characterized in that**
the clearance (48) formed in the hard material insert (43) has a flat portion (50) adjacent to a shoulder for forming the recess (49), said flat portion (50) extending as far as to a head cutting edge (46, 47).

14. The drill bit (41) according to claim 13,
**characterized in that**
the flat portion (50) is disposed in a plane that is disposed at a right angle to the head cutting edge (46, 47).

15. The drill bit (41) according to claim 14,
**characterized in that**,
opposite the flat portion (50) and above the retaining extension (45), the hard material insert (43) has a radial protrusion (52) which extends in the direction of the head cutting edge (46, 47) and protrudes beyond the opposite flank portion (51).

16. The drill bit (41) according to any one of claims 11 to 15,
**characterized in that**
multiple hard material inserts (16, 43), each inserted into a seat (44), are distributed across the axial end face of the drill head (42).

## Revendications

1. Trépan (11, 41) pour le forage, notamment le forage roto-percutant, d'un trou, notamment un trou de coulée d'un four de fusion, le trépan (11, 41) comprenant une tête de forage (10, 42), qui a au moins un insert (16, 43) en matériau dur, et un corps de base (12) pour relier le trépan à un élément d'entraînement, l'insert (16, 43) en matériau dur étant inséré dans un logement (14, 44) formé dans une face d'extrémité (13) axiale de la tête de forage (10, 42) de manière qu'au moins une arête coupante de tête (18, 46, 47) de l'insert (16, 43) en matériau dur fait saillie au-delà de la face d'extrémité (13) axiale,
**caractérisé en ce que**
le logement (14, 44) a une partie de flanc (29, 54) et une partie de flanc opposée (30, 51) située en face de la partie de flanc, entre lesquelles est disposé l'insert (16, 43) en matériau dur, la partie de flanc (29, 54), qui est disposée en face d'un épaulement (33, 49) formé dans l'insert (16, 43) en matériau dur, étant pourvue d'une âme de matériau (35, 36, 53) qui est au moins partiellement formée d'un matériau de soudage (37), est reliée par liaison de matière à la tête de forage (10, 42) via le matériau de soudage (37) et fait saillie dans l'épaulement (33, 49) pour former une liaison par forme avec l'insert (16, 43) en matériau dur.

2. Trépan (11, 41) selon la revendication 1,
**caractérisé en ce que**
l'âme de matériau (35, 53) faisant saillie dans l'épaulement (33, 49) de l'insert (16, 43) en matériau dur est entièrement formée de matériau de soudage (37).

3. Trépan (11, 41) selon la revendication 2,
**caractérisé en ce que**
l'âme de matériau (35, 53) est un point de soudage.

4. Trépan (11) selon la revendication 2 ou 3,
**caractérisé en ce que**
l'âme de matériau (35) remplit au moins partiellement aussi bien un évidement (40) formé adjacent à l'épaulement dans l'insert (16, 43) en matériau dur qu'un évidement (34) formé dans la partie de flanc (29) du logement (14) située en face.

5. Trépan (11) selon l'une quelconque des revendications précédentes,
**caractérisé en ce que**
la longueur du logement (14) dans la tête de forage (10) s'étend essentiellement de manière radiale par rapport à un axe de rotation R de la tête de forage (10) et le logement (14) a une ouverture (26) à l'extrémité radialement extérieure, l'insert (16) en matériau dur, dont la longueur s'étend dans la même direction radiale, étant logé dans le logement (14) de manière que l'insert (16) en matériau dur fait saillie au-delà d'une surface circonférentielle (28) de la tête de forage (10) par une saillie radiale (27) par rapport à l'axe de rotation R.

6. Trépan (11) selon l'une quelconque des revendications précédentes,
**caractérisé en ce que**
l'insert (16) en matériau dur a au moins un prolongement de retenue (21) essentiellement parallèle à l'axe de rotation R de la tête de forage (10), ledit prolongement de retenue (21) s'engrenant dans un évidement de fond (22) formé dans un fond de logement (23) du logement (14).

7. Trépan (11) selon la revendication 5 ou 6,
**caractérisé en ce que**
la saillie radiale (27) de l'insert (16) en matériau dur forme une arête coupante circonférentielle (19) qui s'étend essentiellement de manière parallèle à l'axe de rotation R de la tête de forage (10).

8. Trépan (11) selon la revendication 7,
**caractérisé en ce que**
l'arête coupante circonférentielle (19) s'étend à partir de l'arête coupante de tête (18), qui fait saillie au-delà de la face d'extrémité (13) axiale de la tête de forage (10), au-delà du fond de logement (23) du logement (14) de manière qu'un pied d'arête coupante (24) de l'arête coupante circonférentielle (19) est logé dans un deuxième évidement de fond (25) dans le fond de logement (23) du logement (14).

9. Trépan (11) selon l'une quelconque des revendications précédentes,
**caractérisé en ce que**
plusieurs inserts (16) en matériau dur, dont chacun est inséré dans un logement (14), sont répartis sur la circonférence de la face d'extrémité (13) de la tête de forage (10).

10. Trépan (11) selon la revendication 9,
**caractérisé en ce que**
les longueurs radiales d'au moins deux inserts (16) en matériau dur diffèrent par rapport à l'axe de rotation R de la tête de forage (10) de manière que des extrémités radialement intérieures des arêtes coupantes de tête (18) ont des distances différentes de l'axe de rotation R de la tête de forage (10).

11. Trépan (41) selon l'une quelconque des revendications 1 à 4,
**caractérisé en ce que**
le logement (44) est cylindrique, notamment un forage, et l'insert (43) en matériau dur a un prolongement de retenue (45) essentiellement complémentaire au logement (44) et inséré dans le logement (44).

12. Trépan (41) selon la revendication 11,
**caractérisé en ce que**
l'insert (43) en matériau dur a une première arête coupante de tête (46) et une deuxième arête coupante de tête (47) qui sont disposées parallèlement l'une à l'autre et qui s'étendent radialement à l'axe de rotation R du trépan (41).

13. Trépan (41) selon la revendication 11 ou 12,
**caractérisé en ce que**
l'évidement (48) formé dans l'insert (43) en matériau dur a un méplat (50) adjacent à un palier pour former l'épaulement (49), ledit méplat (50) s'étendant jusqu'à une arête coupante de tête (46, 47).

14. Trépan (41) selon la revendication 13,
**caractérisé en ce que**
le méplat (50) est disposé dans un plan qui est disposé à angle droit par rapport à l'arête coupante de tête (46, 47).

15. Trépan (41) selon la revendication 14,
**caractérisé en ce que**
l'insert (43) en matériau dur a, en face du méplat (50) et au-dessus du prolongement de retenue (45), une saillie radiale (52) qui s'étend vers l'arête coupante de tête (46,47) et qui fait saillie au-delà de la partie de flanc opposée (51).

16. Trépan (41) selon l'une quelconque des revendications 11 à 15,
**caractérisé en ce que**
plusieurs inserts (16, 43) en matériau dur, dont chacun est inséré dans un logement (44), sont répartis sur la face d'extrémité axiale de la tête de forage (42).
